# EUROPÄISCHE PATENTSCHRIFT

(11) **EP 1 153 650 B1**
(45) Veröffentlichungstag und Bekanntmachung des Hinweises auf die Patenterteilung: **20.07.2005**
(21) Anmeldenummer: 01810359.8
(22) Anmeldetag: 10.04.2001
(51) Int. Cl.: B01F 5/06, B01F 5/04

(54) **Mischelement für einen Flanschübergang in einer Rohrleitung**
Mixing element for a flange junction in a pipe
Elément de mélange pour une jonction à flasques dans un tuyau

(30) Priorität: 08.05.2000 EP 00810390
(43) Veröffentlichungstag der Anmeldung: 14.11.2001
(73) Patentinhaber: Sulzer Chemtech AG, 8404 Winterthur (CH)
(72) Erfinder: Mathys, Peter, 8212 Neuhausen (CH); Frohofer, Stefan, 8332 Russikon (CH)
(74) Vertreter: Sulzer Management AG

(56) Entgegenhaltungen:
- EP-A- 0 063 729
- US-A- 1 610 507
- US-A- 3 090 603
- US-A- 4 019 719
- US-A- 4 758 098
- US-A- 5 522 661
- US-A- 5 839 828

## Beschreibung

Die Erfindung betrifft ein Mischelement für einen Flanschübergang in einer Rohrleitung gemäss Oberbegriff von Anspruch 1 und eine Rohrleitung mit einem solchen Mischelement.

Es sind statische Mischer bekannt, die in einem Rohrstück einer Rohrleitung angeordnet sind. Für den Einbau eines solchen Rohrstücks in die Rohrleitung müssen in der Regel zwei Flanschpaare vorhanden sein, zwei Flansche am Rohrstück und zwei zugeordnete Flansche an der Rohrleitung. Solche statische Mischer verursachen kleine Druckverluste, wenn sie - was in der Regel der Fall ist - den Querschnitt des Rohrstücks nicht stark verengen und damit nur in geringem Mass eine Wirbelablösung verursachen, die eine hohe Dissipation der Strömungsenergie zur Folge hat.

Aus der US-A 5 839 828 ist ein Flanschmischer bekannt, für dessen Einbau lediglich ein Flanschpaar benötigt wird. Dieser Flanschmischer ist blendenartig ausgebildet. Seine mischwirksame Struktur umfasst zwei spiegelsymmetrische Flächenbereiche, zwischen denen sich eine Durchströmöffnung befindet; diese weist einen zentralen Engpass und zwei quer zum Engpass ausgedehnte, linsenförmige Zonen auf. Die Flächenbereiche können auf zwei Ebenen liegen, die gegeneinander geneigt sind und deren Kreuzungslinie - senkrecht auf einen Rohrquerschnitt projiziert - eine Mittelline des Engpasses bildet. In einem den zentralen Engpass durchstömenden Fluid entstehen aufgrund der Blendenwirkung des Engpasses Wirbel, die einerseits eine Mischwirkung auf zudosierte Additive haben und andererseits einen relativ grossen Druckabfall bewirken. Aufgrund der Spiegelsymmetrie erfolgt ein geringer Stoffaustausch zwischen den durch die Kreuzungslinie und Mittelline gegebenen Rohrhälften.

Flanschmischer haben gegenüber den in Rohrstücken angeordneten statischen Mischern den Vorteil, dass sie ein kleines Volumen haben. Nach gewissen Berechnungsvorschriften gelten sie dank des kleinen Volumens nicht als Druckbehälter und benötigen daher für eine Zulassung kein aufwendiges Prüfungsverfahren. Ein Nachteil ist, dass der Flanschmischer nur aus einem Mischelement besteht und dass er somit eine beschränkte Mischwirkung hat.

Aufgabe der Erfindung ist es, eine Alternative zu dem bekannten Flanschmischer zu schaffen, der eine verbesserte Mischwirkung bei niedrigem Druckverlust hat. Diese Aufgabe wird durch das im Anspruch 1 definierte Mischelement, das ein Flanschmischer ist, gelöst. Beim Zumischen eines Additivs mit dem erfindungsgemässen Mischelement kann das Additiv über eine Vielzahl von Zutrittstellen eingespeist werden, so dass die Mischwirkung des Flanschmischers, der nur aus einem Mischelement besteht, ausreichen kann.

Das Mischelement ist für einen Flanschübergang in einer Rohrleitung vorgesehen und ist zwischen zwei Flanschen der Rohrleitung montierbar. Es umfasst eine mischwirksame Struktur, die durch einen oder zwei Flügel innerhalb eines Ringes gebildet ist. Zwei zueinander geneigte Ebenen sind definierbar, wobei auf der einen Ebene der eine Flügel oder auf beiden Ebenen die zwei Flügel angeordnet sind. Die beiden Ebenen schneiden sich auf einer Kreuzungsachse. Geschlossene Teilflächen sowie offene Flächenstücke der Flügel bilden ein Flächenmuster, das bezüglich der Kreuzungsachse asymmetrisch ausgebildet ist. Durch die asymmetrische Form ist ein die Rohrleitung durchströmendes Fluid derart umlenkbar, dass Teilströme aus einer Rohrhälfte durch Teilflächen der einen Ebene in die andere Rohrhälfte umgelenkt werden und dort auf weitgehend nicht umgelenkte Teilströme stossen, wobei dies auch umgekehrt bezüglich der anderen Ebene gilt, falls auf dieser ein zweiter, Strukturelemente aufweisender Flügel existiert.

Die abhängigen Ansprüche 2 bis 9 betreffen vorteilhafte Ausführungsformen des erfindungsgemässen Mischelements. Eine Rohrleitung mit einem derartigen Mischelement ist Gegenstand des Anspruchs 10.

Nachfolgend wird die Erfindung anhand der Zeichnungen erläutert. Es zeigen:
- Fig. 1: ausschnittsweise einen Längsschnitt durch eine Rohrleitung bei einer Flanschstelle mit eingelegtem Ring,
- Fig. 2: eine schematische Darstellung zum Strömungsverlauf bei einem erfindungsgemässen Mischelement,
- Fig. 3: ein Bezugssystem für eine Definition der mischwirksamen Struktur des erfindungsgemässen Mischelements,
- Fig. 4: ein Flächenmuster zu dem Mischelement der Fig. 3 gemäss einem ersten Ausführungsbeispiel,
- Fig. 5: ein Flächenmuster zu einem zweiten Ausführungsbeispiel,
- Fig. 6: eine Hilfsdarstellung für die Definition der mischwirksamen Struktur,
- Fig. 7: ein Flächenmuster zu einem dritten Ausführungsbeispiel,
- Fig. 8: ein Bezugssystem, das dem Flächenmuster der Fig. 7 zugeordnet werden kann,
- Fig. 9: ausschnittsweise einen Längsschnitt durch einen Rand eines Mischelements mit Einspeisestellen für ein Additiv,
- Fig. 10: eine Seitenansicht auf eine Rohrleitung mit einer stromaufwärts vor dem Mischelement angeordneten Einspeisestelle für ein Additiv,
- Fig. 11: ausschnittsweise einen Längsschnitt durch einen Rand eines Mischelements mit einer zusätzlichen Blende,
- Fig. 12: eine weitere mischwirksame Struktur und
- Fig. 13: eine Modifikation der Struktur aus Fig. 12 mit nur einem Flügel, die auch Teil eines erfindungsgemässen Mischelements ist.

Fig. 1 zeigt ausschnittsweise einen Längsschnitt durch eine Rohrleitung 1 an der Stelle eines Flanschübergangs 10, an dem ein Ring 20 zwischen Flanschen 11 und 12 eingelegt ist. Im Innenbereich des Rings 20 ist eine Struktur 25 angeordnet, für die in der Zeichnung nur deren Ort 25' eingezeichnet ist und die in Fig. 2 in einer schematischen Form 25" als ein Flächenmuster dargestellt ist. Die Struktur 25 wirkt als statischer Mischer auf ein mit Pfeilen 90 angedeutetes Fluid 9 ein, das die Rohrleitung 1 durchströmt. Die Struktur 25 lässt sich beispielsweise aus einem Blech, durch Stanzen und Abkanten, herstellen. Das aus dem Ring 20 und der mischwirksamen Struktur 25 zusammengesetzte Mischelement 2 ist am Flanschübergang 10 montierbar; es ist mittels nicht dargestellter Schrauben der Flansche 11 und 12 befestigt. Die Struktur 25 ist mit je einem Flügel 25a bzw. 25b auf zwei zueinander geneigten Ebenen 21 und 22 angeordnet, die sich auf einer Kreuzungsachse 23 schneiden. Die Kreuzungsachse 23 ist bezüglich dem Ring 20 stromabwärts angeordnet. Bei einer umgekehrten Anordnung des Mischelements 2 ergibt sich auch eine Mischwirkung, die aber bezüglich Druckabfall und Mischqualität weniger gut ist. Die Flügel 25a und 25b können so ausgebildet sein, dass Teile von ihnen über die Kreuzungsachse 23 auf die Seite des anderen Flügels 25b bzw. 25a hinausragen (vgl. Fig. 12).

Die Verwendung eines separaten Rings 20 ist vorteilhaft aber nicht notwendig. Die mischwirksame Struktur 25 kann, falls geeignet ausgebildet, zwischen die Flansche 11 und 12 eingeklemmt werden.

Geschlossene Teilflächen und offene Flächenstücke der Struktur 25 bilden ein Flächenmuster 5, das in einer konkreten Ausgestaltung mit geschlossenen Teilflächen 52, 51', 55, 56 und offenen Flächenstücken 51, 520, 521, 522 in Fig. 4 gezeigt ist, wobei das Flächenmuster 5 in die Bildebene ausgefaltet ist. In den Figuren 2 und 3 ist ein Flächenmuster dargestellt, das als Bezugssystem 4 für eine Charakterisierung des Flächenmusters 5 eingeführt wird. Das Bezugssystem 4 in Fig. 3 ist die ebene Ausfaltung des in Fig. 2 als Schrägbild gezeigten Flächenmusters 25".

Die beiden Flügel 25a und 25b weisen weitgehend eine komplementär antisymmetrische Form in folgendem Sinn auf: 1.) Es ist ein Bezugssystems 4 definierbar, das durch Grenzlinien 40, 40', 40", 43 von Bezugsflächen 41, 41', 42, 42' gebildet ist und das bezüglich der Kreuzungsachse 23 oder Symmetrieachse 43 spiegelsymmetrisch ist; 2.) die Teilflächen 52, 51', 55, 56 und Flächenstücke 51, 520, 521, 522 des Flächenmusters 5 und die Bezugsflächen 41, 41', 42, 42' des Bezugssystem 4 decken gemeinsame Bereiche 52, 51', 51, 520, 521, 522 ab, die kleiner als die abdeckenden Flächen 41, 41', 42, 42' oder gleich gross sind. Diese Bereiche sind dem Flächenmuster 5 entsprechend geschlossene Partialflächen 52, 51' oder offene Partialflächen 51, 520, 521, 522; und 3.) die geschlossenen und offenen Partialflächen bilden bezüglich der Kreuzungsachse 23 eine antisymmetrische Anordnung, für die gilt, dass bei einer Spiegelung an der Kreuzungsachse 23 oder der Symmetrieachse 53 die geschlossenen Partialflächen 52, 51' auf offene Partialflächen 51, 520, 521, 522 zu liegen kommen und dass das Umgekehrte ebenso gilt. Durch diese Antisymmetrie ist eine Zuordnung zwischen offenen und geschlossenen Flächen der beiden Flügel gegeben. Die auf dem Flügel 25b angeordneten drei offenen Partialflächen 520, 521, 522 sind zusammengenommen praktisch kongruent (gleiche Form und Fläche) zur zugeordneten geschlossenen Partialfläche 52 des anderen Flügels 25a. Die offene Partialfäche 51 des Flügels 25a ist kongruent zur geschlossenen Partialfläche 51' des anderen Flügels 25b.

Die besondere Antisymmetrie der mischwirksamen Struktur 25 hat nun die erfindungsgemäss angestrebte Wirkung, die anhand der Fig. 2 erläutert wird: Mit den Pfeilen 9a und 9b ist schematisch der Strömungsverlauf des zu mischenden Fluids angegeben. In Wirklichkeit treten auch Wirbel auf, die für einen guten Mischeffekt wesentlich sind. Diese Wirbel sind bei der vorliegenden schematischen Darstellung ignoriert, da ein anderer Aspekt der Mischwirkung erläutert werden soll. Die Pfeile 9a sind in der Hauptströmungsrichtung (Pfeil 90 in Fig. 1) orientiert. Die Pfeile 9b geben Teilströme des Fluids an, die durch die geschlossenen Teilflächen der Struktur 25 abgelenkt sind. Dank der komplementären Antisymmetrie sind die Pfeile 9b jeweils gegen einen Pfeil 9a gerichtet. Diese Verhältnisse äussern sich dadurch, dass ein Fluidaustausch zwischen den Bereichen der beiden Flügel 25a und 25b stattfindet, so dass sich eine Durchmischung über den ganzen Querschnitt der Rohrleitung 1 ergibt.

Das erfindungsgemässe Mischelement 2 lässt sich allgemeiner folgendermassen kennzeichnen: Das Flächenmuster 5 der mischwirksamen Struktur 25 ist bezüglich der Kreuzungsachse 23 asymmetrisch ausgebildet. Durch die asymmetrische Form ist ein die Rohrleitung 1 durchströmendes Fluid 9 derart umlenkbar, dass Teilströme 9b, die durch Teilflächen des einen Flügels 25a auf die Seite des anderen Flügels 25b umgelenkt werden, dort auf weitgehend nicht umgelenkte Teilströme 9a stossen. Dies gilt auch umgekehrt bezüglich umgelenkten Teilströmen 9b des anderen Flügels 25b.

Zu der in Fig. 4 dargestellten Struktur 25 sind noch folgende Bemerkungen zu machen: Die im Innenraum der Rohrleitung 1 angeordnete Struktur 25 ist mit zwei Ringstücken 6 und 6' verbunden, die zwischen den Ring 20 und den Flansch 11 - siehe Fig. 1 - eingelegt werden. Die Struktur 25 wird an der Symmetrieachse 53 abgekantet, so dass der rechts in Fig. 4 strichpunktiert gezeichnete Winkel entsteht. Auch zwischen den Ringstücken 6, 6' und den beiden Flügeln 25a, 25b wird abgekantet und zwar so, dass die Ringstücke 6, 6' in die gleiche Ebene zu liegen kommen. Nach dem Abkanten bilden die Ringstücke 6 und 6' an ihren Enden 61 und 62 bzw. 61' und 62' Stossstellen.

Zwei weitere Ausführungsbeispiele der Erfindung sind in den Figuren 5 bis 8 dargestellt. Während im einen Beispiel die Anzahl offener Flächenstücke auf dem einen Flügel 25a eins und auf dem anderen Flügel 25b zwei beträgt, ist beim anderen Beispiel diese Anzahl zwei bzw. drei. Bei diesen Beispielen unterscheiden sich die Flächenmuster 5 relativ stark von dem Muster des Bezugssystems 4.

Dem Flächenmuster 5 gemäss Fig. 5 (mit entsprechenden Flächen 51, 52, 521, 522 und 51' wie im ersten Beispiel, Fig. 4) kann das gleiche Bezugssystem wie im ersten Beispiel Fig. 3 zugeordnet werden. Fig. 6 zeigt eine Überlagerung des Flächenmusters 5 und des Bezugssystems 4. Gemeinsame Bereiche dieser Überlagerung, die um maximal 30% kleiner als die abdeckenden Flächenstücke 51, 521, 522 bzw. Teilflächen 51', 52 des Flächenmusters 5 sind, sind die geschlossene Partialfläche 72 sowie die offene Partialfläche 71 auf dem Flügel 25a und die geschlossene Partialflächen 71' sowie die offenen Partialflächen 721, 722 auf dem Flügel 25a. Bezüglich diesen Partialflächen besteht eine komplementäre Antisymmetrie im Einklang mit der Definition des Flächenmusters 5, das die Struktur 25 erfindungsgemäss aufweist. Bei dieser Definition werden die in Fig. 6 weiss gelassenen, kleinen Teilflächen 75 vernachlässigt.

Die andere mischwirksame Struktur 5 mit dem etwas komplizierteren Flächenmuster 5 ist in Fig. 7 abgebildet. Bei diesem Ausführungsbeispiel muss ein entsprechend komplizierteres Bezugssystem 4, nämlich jenes der Fig. 8, zugrunde gelegt werden. Eine Überlagerung des Musters 5 der Fig. 7 mit dem Bezugssystem der Fig. 8 führt - analog zur Überlagerung in Fig. 6 - zu gemeinsamen Bereichen, für die wieder eine komplementäre Antisymmetrie besteht. Auf eine explizite Durchführung dieser Überlagerung wird verzichtet.

Das erfindungsgemässe Mischelement 2 soll zu einem Mischergebnis führen, das mit einem möglichst kleinen Druckverlust verbunden ist. Daher sollen die offenen Flächenstücke der Flügel 25a und 25b gesamthaft nicht wesentlich kleiner als der freie Querschnitt der Rohrleitung 1 sein. Diese Bedingung ist erfüllt, wenn die genannten offenen Flächenstücke gesamthaft mindestens den gleichen Flächeninhalt wie die geschlossenen Teilflächen aufweisen und wenn die Neigung der Ebenen 21 und 22 relativ gross ist, so dass der von ihnen an der Kreuzungsachse 23 eingeschlossene Winkel 120° oder kleiner ist.

Der Flanschmischer 2 kann bei einer geeigneten Ausbildung in die Rohrleitung 1 ein- und ausgebaut werden, ohne dass dabei eine Demontage eines Teils der Rohrleitung 1 erforderlich ist. Dazu ist erforderlich, dass die Flügel 25a und 25b weitgehend im Bereich zwischen den beiden Endquerschnitten 13, 14 des Rings 20 (siehe Fig. 1) angeordnet sind.

Für das Flächenmuster 5 der mischwirksamen Struktur 25 kann eine Spiegelsymmetrie bezüglich einer Achse 44 (siehe Fig. 3 oder 8), die senkrecht zur Kreuzungsachse 23 steht, vorgesehen werden.

Das erfindungsgemässe Mischelement 2 eignet sich gut dazu, ein Additiv an der Flanschstelle 10 in die Rohrleitung 1 einzuspeisen. In Fig. 9 sind Einspeisestellen für ein Additiv 95 dargestellt, die in den Ring 20 integriert sind. Sie werden durch eine Mehrzahl oder Vielzahl von gleichmässig angeordneten sowie gleich grossen Austrittsöffnungen 31 gebildet. Das Additiv 95 wird über ein Zuleitungsrohr 30 in eine Ringnut 3' gefördert, aus der es über die Austrittsöffnungen 31 in den Wirkbereich der durch strichpunktierte Linien 25' angedeuteten Mischerstruktur 25 gelangt. Selbstverständlich können auch Zuleitungsrohre 30 für mehrere Additive oder sonstige beizumischende Fluide vorgesehen sein. An die Stelle der vielen Austrittsöffnungen 31 kann auch ein Ringspalt treten oder radial nach innen führende Nuten, die in die Ringstücke 6 und 6', den Ring 20 oder eine eingelegte Dichtung (nicht dargestellt) eingefräst sind.

Einspeisestellen 30' für beizumischende Fluid können auch stromaufwärts vor dem Mischelement angeordnet werden, wie es in Fig. 10 illustriert ist. Über eine Düse 31' wird ein Fluid vor dem Mischelement 2 eingespeist.

Um den Fluidstrom der Rohrleitung 1 im Bereich des Flanschmischers 2 stärker zu verwirbeln, können - siehe Fig. 11 - mit einer Blende 8, die zusammen mit der Mischerstruktur 25 an der Flanschstelle 10 eingelegt wird, in der Strömung 91 zusätzliche Wirbel 92 hinter der Blendenöffnung 80 erzeugt werden. Die Blende 8 kann auch Teil der mischwirksamen Struktur 25 sein; die Struktur 25 kann an der Peripherie so ausgebildet sein, dass sie als Ringblende wirkt.

Fig. 12 zeigt eine weitere mischwirksame Struktur 25. Diese besteht aus einem geschlossenen Ring 6, der zwischen die Rohrflansche 11, 12 (Fig. 1) eingelegt werden kann, einem ersten Flügel 25a, der aus einem mittleren Steg gebildet ist, und einem zweiten Flügel 25b, der sich aus zwei seitlichen Stegen 25b' und 25b" zusammensetzt. Die Flügel 25a und 25b sind so ausgebildet, dass Teile von ihnen über die Kreuzungsachse 23 auf die Seite des anderen Flügels 25b bzw. 25a hinausragen. Der mittlere Steg oder die beiden seitlichen Stege können fehlen, so dass die mischwirksame Struktur 25 nur einen Flügel 25a aufweist. Ein Mischelement 2, das eine derart reduzierte Struktur 25 aufweist, ist ebenfalls ein erfindungsgemässes Mischelement. Ein Beispiel für eine solche Struktur 25, die nur einen Flügel hat, ist in Fig. 13 dargestellt; es fehlt verglichen mit der Ausführungsform der Fig. 12 der Flügel mit den seitlichen Stegen 25b' und 25b".

Die mischwirksame Struktur 25 kann aus flexiblem Material, beispielsweise aus dünnem Federblech oder Kunststoff hergestellt sein. Bei unterschiedlichem Durchsatz biegen so die Stege unterschiedlich aus; der Strömungswiderstand wächst somit bei zunehmendem Durchsatz weniger schnell, als wenn die Stege starr wären.

Die oben beschriebenen Mischelemente können so modifiziert werden, dass Teile eines oder beider Flügel 25a, 25b der mischwirksamen Struktur 25 aus der dem Flügel zugeordneten Ebene 21, 22 hinausgebogen sind. So können beim Beispiel der Fig. 12 die zwei seitlichen Stegen 25b' und 25b" um verschiedene Winkel aus der Ebene 22 hinausgebogen sein.

## Patentansprüche

1. Mischelement (2) für einen Flanschübergang (10) in einer Rohrleitung (1), das zwischen zwei Flanschen (11, 12) der Rohrleitung montierbar ist und das eine mischwirksame Struktur (25) umfasst, die innerhalb eines zwischen die Flansche einlegbaren Ring (20) angeordnet ist oder zwischen die Flansche einklemmbar ist und die durch einen oder zwei Flügel (25a, 25b) gebildet ist, wobei zwei zueinander geneigte Ebenen (21, 22) definierbar sind und auf der einen dieser Ebenen der eine Flügel angeordnet ist oder auf beiden Ebenen die zwei Flügel angeordnet sind, die beiden Ebenen sich auf einer Kreuzungsachse (23) schneiden und geschlossene Teilflächen (52, 51') sowie offene Flächenstücke (51, 520, 521, 522) der Flügel ein Flächenmuster (5) bilden,
**dadurch gekennzeichnet, dass** das Flächenmuster bezüglich der Kreuzungsachse asymmetrisch ausgebildet ist und dass durch die asymmetrische Form ein die Rohrleitung durchströmendes Fluid (9) derart umlenkbar ist, dass Teilströme (9b) aus einer Rohrhälfte durch Teilflächen der einen Ebene (21) in die andere Rohrhälfte umgelenkt werden und dort auf weitgehend nicht umgelenkte Teilströme stossen, wobei dies auch umgekehrt bezüglich der anderen Ebene (22) gilt, falls auf dieser ein zweiter, Strukturelemente aufweisender Flügel (25b) existiert.

2. Mischelement nach Anspruch 1, **dadurch gekennzeichnet, dass** zwei Flügel (25a, 25b) die mischwirksame Struktur (25) bilden, die Gesamtheit der geschlossenen Teilflächen (52, 51') auf einer zusammenhängenden Fläche liegen und die beiden Flügel angenähert eine komplementär antisymmetrische Form in folgendem Sinn aufweisen: 1. es ist ein Bezugssystems (4) definierbar, das durch geschlossene Grenzlinien (40, 40', 40") von Bezugsflächen (41, 42, 41', 42') gebildet ist und das bezüglich der Kreuzungsachse (23) spiegelsymmetrisch ist; 2. die Flächenstücke (51, 521, 522) und Teilflächen (51', 52) der Flügel und die Bezugsflächen des Bezugssystem decken gemeinsame Bereiche (71, 72, 71', 721, 722) ab, die um maximal 30% kleiner als die abdeckenden Flächenstücke (51, 521, 522) bzw. Teilflächen (51', 52) des Flächenmusters (5) sind, wobei diese Bereiche dem Flächenmuster entsprechend geschlossene oder offene Partialflächen sind; und
3. diese geschlossenen und offenen Partialflächen bilden bezüglich der Kreuzungsachse eine angenähert antisymmetrische Anordnung, für die gilt, dass bei einer Spiegelung die geschlossenen Partialflächen (72; 71') weitgehend auf offene Partialflächen (721, 722; 71) zu liegen kommen und dass das Umgekehrte ebenso gilt.

3. Mischelement nach Anspruch 1 oder 2, **dadurch gekennzeichnet, dass** die offenen Flächenstücke (51, 521, 522) der mischwirksamen Struktur (5) gesamthaft mindestens den gleichen Flächeninhalt wie die geschlossenen Teilflächen (52, 51') aufweisen.

4. Mischelement nach einem der Ansprüche 1 bis 3, **dadurch gekennzeichnet, dass** die Kreuzungsachse (23) bezüglich dem Ring (20) stromabwärts angeordnet ist.

5. Mischelement nach einem der Ansprüche 1 bis 3, **dadurch gekennzeichnet, dass** die Flügel (25a, 25b) weitgehend im Bereich zwischen den beiden Endquerschnitten (13, 14) des Rings (20) angeordnet sind.

6. Mischelement nach einem der Ansprüche 1 bis 5, **dadurch gekennzeichnet, dass** das Flächenmuster (5) und das Bezugssystem (4) bezüglich einer Achse (44) senkrecht zur Kreuzungsachse (23, 43) spiegelsymmetrisch ist.

7. Mischelement nach einem der Ansprüche 1 bis 5, **dadurch gekennzeichnet, dass** die Flügel (25a, 25b) mit einem Ringstück (6) oder zwei Ringstücken (6, 6') biegbar verbunden sind, die in eine Ringnut (3) zwischen dem einen Flansch (11) der Rohrleitung (1) und dem Ring (20) oder zwischen die zwei Flansche (11, 12) einlegbar sind, und dass zusätzlich eine auf die Ringstücke auflegbare Ringblende (8) vorgesehen sein kann oder dass die mischwirksame Struktur (25) an der Peripherie so ausgebildet ist, dass sie als Ringblende wirkt.

8. Mischelement nach einem der Ansprüche 1 bis 7, **dadurch gekennzeichnet, dass** in den Ring (20) Einspeisestellen für (30) mindestens ein beizumischendes Fluid (95), insbesondere ein Additiv, integriert sind und dass vorzugsweise die Einspeisestellen an einem der Endquerschnitte (11, 13) des Rings (2) durch einen Ringspalt (3) oder durch eine Mehrzahl oder Vielzahl von gleichmässig angeordneten sowie gleich grossen Austrittsöffnungen (31) gebildet sind.

9. Mischelement nach einem der Ansprüche 1 bis 8, **gekennzeichnet durch** eine Modifikation, bei der Teile eines oder beider Flügel (25a, 25b) der mischwirksamen Struktur (25) aus der dem Flügel zugeordneten Ebene (21, 22) hinausgebogen sind.

10. Rohrleitung mit einem Flanschübergang und einem Mischelement gemäss einem der Ansprüche 1 bis 9, **dadurch gekennzeichnet, dass** mindestens eine Einspeisestellen (30') für ein beizumischendes Fluid, insbesondere ein Additiv, stromaufwärts vor dem Ring (20) angeordnet ist.

## Claims

1. Mixing element (2) for a flange transition (10) in a pipeline (1), which can be mounted between two flanges (11, 12) of the pipeline and which includes a structure (25) active to effect mixing arranged within a ring (20) which can be placed between the flanges, or which can be clamped between the flanges, and which is formed by one or two vanes (25a, 25b), wherein two mutually inclined planes (21, 22) can be defined on one of which the one vane is arranged or on both of which the two vanes are arranged, with the two planes intersecting at a crossing axis (23) and with closed sub-surfaces (52, 51') as well as open surface elements (51, 520, 521, 522) of the vanes forming a surface pattern (5),
**characterized in that** the surface pattern is formed asymmetrically with respect to the crossing axis; and **in that** through the asymmetric shape a fluid (9) which flows through the pipeline can be deflected in such a manner that partial flows (9b) are deflected from one pipe half through sub-surfaces of the one plane (21) into the other pipe half and encounter there largely non deflected partial flows, with this also applying vice versa with respect to the other plane (22) if a second vane (25b) having structure elements exists on the latter.

2. Mixing element in accordance with claim 1, **characterized in that** two vanes (25a, 25b) form the structure (25) active to effect mixing, the entirety of the closed sub-surfaces (52, 51') lie on a connected surface and the two vanes have approximately a complementary anti-symmetrical shape in the following sense: 1. a reference system (4) can be defined which is formed by closed boundary lines (40, 40', 40") of reference surfaces (41, 42, 41', 42') and which is of mirror symmetry with respect to the crossing axis (23); 2. the surface elements (51, 521, 522) and sub-surfaces (51', 52) of the vanes and the reference surfaces of the reference system cover over common regions (71, 72, 71', 721, 722) which are at most 30% smaller than the covering surface elements (51, 521, 522) or sub-surfaces (51', 52) respectively of the surface pattern (5), with these regions being closed or open partial surfaces in accordance with the surface pattern; and
3. these closed and open partial surfaces form with respect to the crossing axis an approximately anti-symmetrical arrangement for which it holds that in the event of a mirroring the closed partial surfaces (72; 71') largely come to lie on open partial surfaces (721, 722; 71) and that the reverse likewise holds.

3. Mixing element in accordance with claim 1 or claim 2, **characterized in that** the open surface elements (51, 521, 522) of the structure (25) active to effect mixing have in total at least the same area as the closed sub-surfaces (52, 51').

4. Mixing element in accordance with any one of the claims 1 to 3, **characterized in that** the crossing axis (23) is arranged downstream with respect to the ring (20).

5. Mixing element in accordance with any one of the claims 1 to 3, **characterized in that** the vanes (25a, 25b) are largely arranged in the region between the two end cross-sections (13, 14) of the ring (20).

6. Mixing element in accordance with any one of the claims 1 to 5, **characterized in that** the surface pattern (5) and the reference system (4) is of mirror symmetry with respect to an axis (44) which is perpendicular to the crossing axis (23, 43).

7. Mixing element in accordance with any one of the claims 1 to 5, **characterized in that** the vanes (25a, 25b) are bendably connected to one ring piece (6) or to two ring pieces (6, 6') which can be placed in into a ring groove (3) between the one flange (11) of the pipeline (1) and the ring (20) or between the two flanges (11, 12); and **in that**, in addition, a ring stop (8) can be provided which can be laid onto the ring pieces; or **in that** the structure (25) active to effect mixing is formed at the periphery in such a manner that it acts as a ring stop.

8. Mixing element in accordance with any one of the claims 1 to 7, **characterized in that** infeed positions (30) for at least one fluid (95) to be admixed, in particular an additive, are integrated into the ring (20); and **in that** the infeed positions are preferably formed at one of the end cross-sections (11, 13) of the ring (2) by a ring gap (3) or by a plurality of or a large number of uniformly arranged as well as equally large outlet openings (31).

9. Mixing element in accordance with any one of the claims 1 to 8, **characterized by** a modification in which parts of one or both vanes (25a, 25b) of the structure (25) active to effect mixing are bent outwardly out of the plane (21, 22) which is associated with the vane.

10. Pipeline comprising a flange transition and a mixing element in accordance with any one of the claims 1 to 9, **characterized in that** at least one infeed position (30') for a fluid to be admixed, in particular an additive, is arranged upstream ahead of the ring (20).

## Revendications

1. Elément de mélange (2) pour une jonction à flasques (10) dans un tuyau (1) qui peut être monté entre deux flasques (11, 12) du tuyau et qui comprend une structure (25) efficace pour le mélange, qui est disposée à l'intérieur d'une bague (20) pouvant être placée entre les flasques ou qui peut être serrée entre les flasques et qui est formée par une ou deux ailettes (25a, 25b), où deux plans (21, 22) inclinés l'un vers l'autre peuvent être définis, et sur l'un de ces plans, une ailette est disposée, ou sur les deux plans les deux ailettes sont disposées, les deux plans se croisent sur un axe de croisement (23), et des faces partielles fermées (52, 51') ainsi que des parties de face ouvertes (51, 520, 521, 522) des ailettes forment un dessin surfacique (5),
**caractérisé en ce que** le dessin surfacique est réalisé d'une manière asymétrique relativement à l'axe de croisement, et que du fait de la forme asymétrique, un fluide (9) traversant le conduit peut être dévié de telle sorte que des flux partiels (9b) sont déviés d'une moitié de tuyau par des faces partielles d'un plan (21) dans l'autre moitié de tuyau et y rencontrent des flux partiels dans une grande mesure non déviés, où cela s'applique également, inversement, en ce qui concerne l'autre plan (22) dans le cas où existe sur celui-ci une deuxième ailette (25b) présentant des éléments structurels.

2. Elément de mélange selon la revendication 1, **caractérisé en ce que** deux ailettes (25a, 25b) forment la structure mélangeuse (25), que l'ensemble des faces partielles fermées (52, 51') se trouve sur une face continue et que les deux ailes présentent approximativement une forme antisymétrique complémentaire dans le sens suivant: 1.) un système de référence (4) peut être défini qui est formé par des lignes de délimitation fermées (40, 40', 40") de faces de référence (41, 42, 41', 42') et qui présente une symétrie spéculaire relativement à l'axe de croisement (23); les parties de face (51, 521, 522) et les faces partielles (51', 52) des ailettes et les faces de référence du système de référence couvrent des zones communes (71, 72, 71', 721, 722) qui sont au maximum 30% plus petites que les parties de face de recouvrement (51, 521, 522) respectivement les faces partielles (51', 52) du dessin surfacique (5), où ces zones sont des faces partielles fermées ou ouvertes correspondant au dessin surfacique; et 3.) ces faces partielles fermées et ouvertes forment relativement à l'axe de croisement un agencement approximativement anti-symétrique pour lequel s'applique que lors d'une réflexion, les faces partielles fermées (72; 71') se situent dans une grande mesure sur des faces partielles ouvertes (721, 722; 71), et que l'inverse s'applique également.

3. Elément de mélange selon la revendication 1 ou 2, **caractérisé en ce que** les parties de face ouvertes (51, 521, 522) de la structure mélangeuse (5) présentent dans l'ensemble au moins la même proportion de face que les faces partielles fermées (52, 51').

4. Elément de mélange selon l'une des revendications 1 à 3, **caractérisé en ce que** l'axe de croisement (23) est disposé en aval relativement à la bague (20).

5. Elément de mélange selon l'une des revendications 1 à 3, **caractérisé en ce que** les ailettes (25a, 25b) sont disposées dans une grande mesure dans la zone entre les deux sections transversales terminales (13, 14) de la bague (20).

6. Elément de mélange selon l'une des revendications 1 à 5, **caractérisé en ce que** le dessin surfacique (5) et le système de référence (4) sont spéculairement symétriques relativement à un axe (44) perpendiculaire à l'axe de croisement (23, 43).

7. Elément de mélange selon l'une des revendications 1 à 5, **caractérisé en ce que** les ailettes (25a, 25b) sont reliées d'une manière flexible à une pièce annulaire (6) ou à deux pièces annulaires (6, 6') qui peuvent être placées dans une rainure annulaire (3) entre un flasque (11) du tuyau (1) et la bague (20) ou entre les deux flasques (11, 12) et qu'il peut être prévu de plus un obturateur annulaire (8) pouvant être placé sur les pièces annulaires, ou que la structure mélangeuse (25) soit réalisée à la périphérie de façon à agir comme obturateur annulaire.

8. Elément de mélange selon l'une des revendications 1 à 7, **caractérisé en ce que** sont intégrés dans la bague (20) des emplacements d'introduction (30) pour au moins un fluide à ajouter (95), en particulier un additif, et que de préférence les emplacements d'introduction sont réalisés à l'une des sections transversales terminales (11, 13) de la bague (2) par une fente annulaire (3) ou par une pluralité ou une multitude d'ouvertures de sortie (31) disposées régulièrement et de même grandeur.

9. Elément de mélange selon l'une des revendications 1 à 8, **caractérisé par** une modification où des parties d'une ou des deux ailettes (25a, 25b) de la structure mélangeuse (25) sont courbées hors du plan (21, 22) associé à l'ailette.

10. Tuyau avec une jonction à flasques et un élément de mélange selon l'une des revendications 1 à 9, **caractérisé en ce qu'**il est réalisé au moins un emplacement d'introduction (30') pour un fluide à ajouter, en particulier un produit d'addition, en amont de la bague (20).
